# EUROPÄISCHE PATENTSCHRIFT

(11) **EP 0 793 243 B1**
(45) Veröffentlichungstag und Bekanntmachung des Hinweises auf die Patenterteilung: **02.05.2001**
(21) Anmeldenummer: 97102525.9
(22) Anmeldetag: 17.02.1997
(51) Int. Cl.: H01F 27/32

(54) **Transformator**
Transformer
Transformateur

(30) Priorität: 29.02.1996 DE 19607714
(43) Veröffentlichungstag der Anmeldung: 03.09.1997
(73) Patentinhaber: Patent-Treuhand-Gesellschaft für elektrische Glühlampen mbH, 81543 München (DE)
(72) Erfinder: Lecheler, Reinhard, 86633 Neuburg an der Donau (DE)

(56) Entgegenhaltungen:
- DE-A- 3 241 408
- DE-B- 2 104 421
- DE-U- 9 103 712

## Beschreibung

### Technisches Gebiet

Die vorliegende Erfindung betrifft einen Transformator nach dem Oberbegriff des Anspruchs 1.

Transformatoren finden auf den verschiedensten Gebieten Anwendung. Unter anderem werden Transformatoren für den Betrieb von Halogen-Glühlampen verwendet, wobei eine Eingangsspannung von z.B. 230 Volt oder 240 ... 245 Volt in eine Ausgangsspannung von 6 Volt, 12 Volt oder 24 Volt transformiert wird. Ausgangstransformatoren in elektronischen Konvertern für Halogenlampen transformieren von der halben Netzspannung (z.B. 115 Volt) auf z.B. 12 Volt.

### Stand der Technik

Ein Wicklungskörper und eine Abdeckkappe, jeweils aus Kunststoff, für einen derartigen Transformator werden z.B. von der Firma NORWE, Ing. Norbert Weiner GmbH angeboten (vgl. Produktprospekt "Schutzklasse Spulenkörper UNI", 11/1991). Der bekannte Transformator ist relativ komplex aufgebaut. Die Abdeckkappe ist einstückig mit Wänden relativ geringer Wandstärke ausgebildet. Neben dem relativ komplexen Aufbau besteht ein weiterer Nachteil des bekannten Transformators darin, daß die Montage von Transformator-Wickelkörper einerseits und dem Teil bestehend aus Abdeckkappe und Wänden andererseits schwierig ist, da mehrere Punkte des Wicklungskörpers gegenüber den entsprechenden Punkten des Teils bestehend aus Abdeckkappe und Wänden vor dem Zusammenstecken richtig positioniert werden müssen und Wände mechanisch leicht gegeneinander verbogen werden können.

Ein weiterer Nachteil des bekannten Transformators besteht darin, daß insbesondere bei Dauerbetrieb die Temperaturerhöhung der Wicklungen und der an sie angrenzenden Kunststoffflächen relativ groß ist. Der bekannte Transformator kann damit nur bis zu einer entsprechend reduzierten Umgebungstemperatur betrieben werden, bei welcher noch eine dauerhafte Isolierfähigkeit gewährleistet ist.

Die Schrift DE-A-3 241 408 offenbart einen Transformator mit einem Wicklungskörper und einer Isolierhaube. Die Isolierhaube ist U-förmig und isoliert die auf dem Wicklungskörper angeordneten Wicklungen gegeneinander und gegenüber den Kernblechen des Transformators. Die Isolierhaube ist an ihrem offenen Ende durch einen Bügel überbrückt, um zu verhindern, daß die Isolierhaube unabsichtlich oder ohne weiteres vom Wicklungskörper getrennt werden kann.

### Darstellung der Erfindung

Ausgehend von diesem Stand der Technik liegt der Erfindung die Aufgabe zugrunde, einen Transformator anzugeben, der geringere Temperaturwerte annimmt und einfach zusammenzubauen ist.

Diese Aufgabe wird erfindungsgemäß durch einen Transformator gelöst, der in den Patentansprüchen definiert ist.

Der erfindungsgemäße Transformator ist so ausgestaltet, daß einerseits ein Großteil der entwickelten Wärme abgeführt wird und daß andererseits aber eine hinreichend gute Isolierung zwischen Primär- und Sekundärwicklung gewährleistet ist.

Damit läßt sich die maximal zulässige Umgebungstemperatur des Transformators erhöhen oder bei im wesentlich gleichbleibender maximal zulässiger Umgebungstemperatur lassen sich preiswertere Transformatorkomponenten (Wicklungen, Kern) mit größerer Wärmeentwicklung verwenden.

Zugleich sind die Abdeckkappe bzw. die vorzugsweise mit ihr einstückig ausgebildeten Komponenten, nämlich eine erste Trennwand und zweite Trennwände, so ausgestaltet, daß der Zusammenbau von Wicklungskörper und Abdeckkappe in einfacher Weise ermöglicht wird.

Dem einfachen und fehlerfreien Zusammenbau von Wicklungskörpern mit unterschiedlich ausgeführten Kammern für die Primärwicklung bzw. die Sekundärwicklung einerseits und Abdeckkappe andererseits dient auch ein erstes Kodierelement, das am Wicklungskörper angeordnet ist, und ein zweites Kodierelement, das mit dem ersten Kodierelement korrespondiert und an der Abdeckkappe bzw. an einer mit dieser verbundenen Komponente angeordnet ist.

Die Herstellung der Abdeckkappe und des Wicklungskörpers ist aufgrund ihrer Wandstärken in Spritztechnik relativ einfach; an die Spritzgußwerkzeuge sind keine besonderen Anforderungen zu stellen. Für das Abdeckkappenwerkzeug sind keine Schieber erforderlich. Insgesamt werden damit relativ geringe Werkzeugkosten erzielt.

Den guten Isoliereigenschaften des erfindungsgemäßen Transformators dient auch ein Isoliersteg, der am Wicklungskörper vorgesehen ist.

Der erfindungsgemäße Transformator ist weiterhin in der Weise ausgestaltet, daß die Erzeugung von Schutzkleinspannungen (Safety Extra Low Voltage SELV) ermöglicht wird.

### Beschreibung der Zeichnungen

Nachfolgend wird die vorliegende Erfindung zunächst allgemein beschrieben und anschließend wird die Erfindung anhand eines bevorzugten Ausführungsbeispiels in Verbindung mit den Figuren näher erläutert. Dabei zeigen:
- Fig. 1-9: einen Wicklungskörper für eine Ausführungsform des erfindungsgemäßen Transformators;
- Fig. 10 - 15: eine Abdeckkappe für eine Ausführungsform des erfindungsgemäßen Transformators; und
- Fig. 16 - 24: eine Ausführungsform des erfindungsgemäßen Transformators.

Die Erfindung betrifft einen Transformator, der insbesondere in einem Frequenzbereich oberhalb der Netzfrequenz betrieben wird. Der Transformator weist mindestens eine Primärwicklung und mindestens eine Sekundärwicklung auf sowie einen Wicklungskörper 1 (Fig. 1 - 9, 16 - 24), auf dem in einer ersten Kammer 11 die Primärwicklung und auf dem in einer zweiten Kammer 12 die Sekundärwicklung angeordnet ist.

In den Wicklungskörper ist ein Kern 2 (Fig. 16, 20, 22 und 24) einführbar, der im bevorzugten Betriebsbereich (mit Frequenzen oberhalb der Netzfrequenz) insbesondere ein Ferritkern ist.

Der Wicklungskörper hat ein Aufnahmeelement 13 (Fig. 1 - 3, 6), insbesondere eine Nut, welche eine Abdeckkappe 3 (Fig. 10 - 17, 19, 21 und 24) aufnimmt.

Die Abdeckkappe 3 (Figur 16) deckt nur einen Teilbereich der Primärwicklung, die in der ersten Kammer 11 aufgewickelt ist, und einen Teilbereich der Sekundärwicklung ab, die in der zweiten Kammer 12 aufgewickelt ist. Dies ist der Teilbereich, in dem die Primärwicklung und die Sekundärwicklung aneinander angrenzen. Die Abdeckkappe 3 ist damit so ausgestaltet, daß ein Großteil der in den beiden Wicklungen entwickelten Wärme abgeführt wird. In dem Bereich der beiden Wicklungen, welcher nicht durch die Abdeckkappe abgedeckt ist, wird die Wärme unmittelbar an die Umgebung des Transformators abgegeben. Andererseits gewährleistet die Abdeckkappe aufgrund ihrer Abmessungen aber eine hinreichend gute Isolierung zwischen Primär- und Sekundärwicklung; eine ("erste") Luft- und Kriechstrecke zwischen der Primär- und Sekundärwicklung verläuft entlang der Abdeckkappe und beträgt mindestens 4,5 Millimeter, insbesondere 4,8 Millimeter. Die erste Luft- und Kriechstrecke verläuft einerseits von der Primärwicklung über die Abdeckkappe 3 zu der Sekundärwicklung (bzw. auch in umgekehrter Richtung); anderseits verläuft die erste Luft- und Kriechstrecke von der Primärwicklung über eine erste Kammerwand 111, eine erste Trennwand 31 und eine zweite Kammerwand 112 zu der Sekundärwicklung. Weiterhin verläuft die erste Luft- und Kriechstrecke einerseits von der Primärwicklung unterhalb einer Platte 32 (Figuren 10 - 16) zu der Sekundärwicklung und andererseits von der Primärwicklung horizontal über das Aufnahmeelement 13.

Im Hinblick auf den erstgenannten Verlauf der ersten Luft- und Kriechstrecke beträgt die Breite der Abdeckkappenoberfläche mindestens 4,5 Millimeter; ein bevorzugter Wert beträgt 4,8 Millimeter. Bereits bei diesem Wert wird selbst bei ungünstiger Anordnung der Wicklungen (Wicklungen, die nebeneinander angeordnet werden sollten, sind tatsächlich übereinander angeordnet) eine ausreichende Isolierung gebildet.

Die Abdeckkappe 3 ist mit der im wesentlichen senkrecht zur Abdeckkappe 3 angeordneten ersten Trennwand 31 (Fig. 16 und 24) ausgebildet, die im montierten Zustand zwischen erster Kammer 11 bzw. erster Kammerwand 111 und zweiter Kammer 12 bzw. zweiter Kammerwand 112 angeordnet ist. Damit ist die Luft- und Kriechstrecke über die erste Trennwand mäanderförmig verlängert. Die Wandstärke der ersten bzw. zweiten Kammerwand beträgt z.B. 0,4 Millimeter und die Wandstärke der ersten Trennwand beträgt 0,6 Millimeter.

Vorzugsweise sind die Abdeckkappe 3 und die erste Trennwand 31 einstückig ausgebildet. Insbesondere sind Abdeckkappe 3 und erste Trennwand 31 weiterhin mit einer Platte 32 (Fig. 10 - 13, 16, 19 - 24), auf der im montierten Zustand der Kern aufliegt, und mit zweiten Trennwänden 33 einstückig ausgebildet. Die Platte 32 ist parallel zu der Abdeckkappe 3 angeordnet. Die zweiten Trennwände 33 verbinden die Abdeckkappe 3 und die Platte 32 in der Weise miteinander, daß Platte 32, zweite Trennwände 33 und Abdeckkappe 3 eine stufenförmige Struktur bilden. Die Stabilität des Komplexes 3 - 31 - 33 - 32 wird insbesondere durch die Platte 32 erzielt.

Die erste Kammer 11 weist an ihrer der zweiten Kammer 12 zugewandten Seite die erste Kammerwand 111 auf, während die zweite Kammer 12 an ihrer der ersten Kammer 11 zugewandten Seite die zweite Kammerwand 112 aufweist (Figur 1). Damit ist zwischen Primär- und Sekundärwicklung eine doppelwandige Struktur vorgesehen, wobei noch die erste Trennwand 31 zwischen die beiden Kammerwände eingeführt wird.

Beide Kammerwände 111 und 112 sind parallel und in der Weise zueinander beabstandet, daß die erste Trennwand 31 im montierten Zustand mindestens in einem Teilbereich zwischen den beiden Kammerwänden 111, 112 angeordnet ist.

Die erste Trennwand 31 ist U-förmig ausgebildet (Figur 12), wobei die U-Schenkel der Trennwand 31 im montierten Zustand den Mittelschenkel des Kerns 2 seitlich umschließen.

Die schon erwähnten zweiten Trennwände 33, die vorzugsweise einstückig mit der Abdeckkappe ausgebildet sind, dienen der Isolierung der ersten bzw. der zweiten Wicklung jeweils gegenüber dem Kern 2.

Eine zweite Luft- und Kriechstrecke verläuft zwischen Primärwicklung und Kern 2 einerseits und zwischen Sekundärwicklung und Kern 2 andererseits; sie beträgt vorzugsweise mindestens 2,0 mm und insbesondere 3 mm.

Die zweite Luft- und Kriechstrecke wird durch die zweiten Trennwände 33 verlängert, die insbesondere ca. 2,5 mm - 2,8 mm über die Oberseite des Kerns 2 hinausragen.

Die erste und die zweite Kammer des Wicklungskörpers 1 sind insbesondere unterschiedlich groß (Kammer 1 ist größer als Kammer 2). In diesem Fall ist am Wicklungskörper 1 ein erstes Kodierelement 14 (Figur 1, 17; z.B. eine Nase) angeordnet, das mit einem zweiten Kodierelement 34 (Figur 11) korrespondiert, das an der Abdeckkappe 3 oder einem mit der Abdeckkappe verbundenen Teil (z.B. 33) angeordnet ist.

Die erste und die zweite Kammer des Wicklungskörpers 1 sind insbesondere nicht nur unterschiedlich groß, sondern auch unterschiedlich isoliert: die Isolierstoffdicke zwischen Primärwicklung und Kern beträgt 0,4 mm (vgl. schraffierter Bereich in Figur 5, seitliche Bereiche und oberer Bereich), während die Isolierstoffdicke zwischen Sekundärwicklung und Kern 0,8 mm (vgl. schraffierter Bereich in Figur 8) beträgt. Diese Konfiguration bringt Vorteile für die Plazierung des Transformators (nur geringere Isolierung der Bauelemente auf der Platine, welche mit der Primärwicklung verbunden sind, gegenüber dem Kern erforderlich).

Der Wicklungskörper 1 des Transformators hat einen Isoliersteg 15 (Fig. 1, 4, 7) der horizontal und damit parallel zum Kern 2 angeordnet ist (Fig. 22)

An der Platte 32 sind Distanzfüße 35 (Fig. 10 - 13, 16, 19 - 24) angeordnet, die der Fixierung des Transformators auf einer Schaltungsplatine dienen.

Die Erfindung betrifft auch die Abdeckkappe 3 (Fig. 10 - 19, 21 - 24) bzw. den Komplex 3 - 31 - 33 - 32 sowie den korrespondierenden Wicklungskörper 1 (Figuren 1 - 9)

Die relativ einfache Montierbarkeit des Komplexes 3 - 31 - 33 - 32 sowie des korrespondierenden Wicklungskörpers 1 ergibt sich dadurch, daß vor dem Zusammenschieben der beiden Teile 3 - 31 - 33 - 32 und 1 nur die ersten Trennwände 31 gegenüber dem Aufnahmeelement (Nut) 13 richtig zu positionieren sind.

Der Aufbau des Wicklungskörpers 1, der Abdeckkappe 3 sowie des gesamten Transformators mit dem Ferritkern 2 ist im Detail in den Figuren wiedergegeben.

In Fig. list der Wicklungskörper 1 dargestellt, der eine erste Kammer 11 und eine zweite Kammer 12 aufweist. Eine erste Kammerwand 111 der ersten Kammer 11 und eine zweite Kammerwand 112 der zweiten Kammer 12 sind unmittelbar benachbart, parallel und in der Weise beabstandet, daß eine erst Trennwand (31; Fig. 10) im montierten Zustand zwischen der ersten und zweiten Kammer angeordnet ist. Am Wicklungskörper 1 sind zwei Isolierstege 15 ausgebildet, die bei der in der Fig. 1 dargestellten Position des Wicklungskörpers horizontal ausgebildet sind. Die Isolierstege sind so angeordnet, daß eine mindestens 3 mm lange Luft- und Kriechstrecke zwischen um Drahtanwickeldorne 16 geführte Drähte und einem in den Spulen- bzw. Wicklungskörper 1 eingeführten (Ferrit-)Kern zwangsweise realisiert ist; sie sind damit so angeordnet, daß auch bei fertigungsbedingten Schwankungen der Wicklungsdrahtposition eine ausreichende Isolierung gegeben ist.

Weiterhin zeigt Fig. 1 eine am Wicklungskörper 1 ausgebildete Nase 14 ("erstes Kodierelement"), die mit einem zweiten Kodierelement (34; Figur 15), welches an der Abdeckkappe bzw. an einem mit der Abdeckkappe verbundenen Teil angeordnet ist, korrespondiert. Weiterhin ist ein Aufnahmeelement 13, das als eine Nut ausgebildet ist, in der Figur dargestellt, welches der Aufnahme der eigentlichen Abdeckkappe (3; Fig. 10) dient.

Fig. 2 zeigt eine Draufsicht auf den Wicklungskörper 1 gemäß Fig. 1, mit den dort dargestellten und beschriebenen Komponenten.

Fig. 3 zeigt eine Ansicht des Wicklungskörpers von unten, wobei Ziffern 1-8 von Anschlüssen in den Wicklungskörper eingeprägt sind.

Fig. 4 zeigt eine seitliche Sicht auf den Wicklungskörper, wobei das erste Kodierelement 14 im oberen und unteren Bereich des Wicklungskörpers 1 sowie ein Isoliersteg 15 dargestellt sind.

Fig. 5 zeigt das Innere der ersten Kammer 11, und Fig. 6 zeigt die Ausgestaltung der ersten und zweiten Kammerwand 111, 112, welche das Aufnahmeelement 13 für die Aufnahme der eigentlichen Abdeckkappe bilden.

Fig. 7 zeigt wiederum eine seitliche Ansicht des Wicklungskörpers mit einem Isoliersteg 15.

Fig. 8 zeigt das Innere der zweiten Kammer 12 und Fig. 9 zeigt ebenfalls das Innere der zweiten Kammer 12 mit der zweiten Kammerwand 112.

Fig. 10 zeigt die Abdeckkappe 3, die mit einer Trennwand 31, mit Seitenwänden, sowie mit einer im wesentlichen horizontalen Platte 32 ausgebildet ist. Damit ist der Komplex Abdeckkappe 3, Trennwände 31, 33 und Platte 32 mechanisch ausreichend stabil. Die Platte 32 ist vorzugsweise 1 Millimeter dick. Sie dient als Auflagefläche für den (Ferrit-)Kern 2 sowie als Träger für Distanzfüße 35.

Fig. 11 zeigt diesen Körper mit zweiten Trennwänden 33, der Platte 32 sowie den Distanzfüßen 35.

Fig. 12 zeigt den Schnitt C-C gemäß Fig. 10 und Fig. 13 den Schnitt D-D gemäß Fig. 10.

In Fig. 14 ist wiederum dieser Körper und zwar von unten dargestellt, der einstückig ausgebildet ist; er umfaßt die eigentliche Abdeckkappe 3, die erste Trennwand 31, die Platte 32, zweite Trennwände 33, die wie in der Figur dargestellt ausgebildet sein können, das zweite Kodierelement 34 sowie Distanzfüße 35.

Fig: 15 zeigt die Ansicht des in Fig. 14 dargestellten Körpers von oben.

Fig. 16 zeigt den erfindungsgemäßen Transformator, der den zuvor beschriebenen Wicklungskörper 1, einen Ferritkern 2 sowie die Abdeckkappe 3 mit den verbundenen Komponenten (31, 32, 33, 34 und 35) umfaßt, wobei die erste Trennwand 31 zwischen den Kammerwänden 111 und 112 liegt.

Fig. 17 ist eine Ansicht auf den Transformator von oben, während Fig. 18 den Transformator von unten darstellt.

Fig. 19 zeigt den Transformator von einer Seite, während Fig. 20 einen Schnitt durch den Transformator darstellt. Fig. 21 zeigt wiederum eine Seitenansicht des Transformators, während Fig. 22 einen Schnitt durch den Transformator darstellt. Ebenso zeigt Fig. 23 den Transformator von der Seite, während Fig. 24 einen Schnitt durch den Transformator darstellt.

Die Abdeckkappe 3 bzw. der Komplex 3 - 31 - 33 - 32 einerseits und der Wicklungskörper 1 andererseits bestehen jeweils aus Kunststoff, der in an sich bekannter Weise für Transformatoren verwendet wird.

## Patentansprüche

1. Transformator mit mindestens einer Primärwicklung und mindestens einer Sekundärwicklung, mit einem einstückigen Wicklungskörper (1), auf dem in einer ersten Kammer (11) die Primärwicklung und auf dem in einer zweiten Kammer (12) die Sekundärwicklung angeordnet sind, in den ein Kern, insbesondere ein Ferritkern (2) einführbar ist, und mit einer Abdeckkappe (3), wobei der Wicklungskörper (1) ein Aufnahmeelement (13) für eine Abdeckkappe (3) aufweist, wobei die Abdeckkappe (3) mit einer im wesentlichen senkrecht zur Abdeckkappe (3) angeordneten ersten Trennwand (31) ausgebildet ist, die im montierten Zustand zwischen erster Kammer (11) und zweiter Kammer (12) angeordnet ist, dadurch gekennzeichnet, daß die Abdeckkappe (3) nur einen Teilbereich der Primärwicklung und der Sekundärwicklung abdeckt, in welchem Teilbereich die Primärwicklung und die Sekundärwicklung aneinander angrenzen, und wobei die Abdeckkappe (3) mit einer Platte (32) verbunden ist, auf der im montierten Zustand der Kern (2) angeordnet ist.

2. Transformator nach Anspruch 1, dadurch gekennzeichnet, daß Abdeckkappe (3) und erste Trennwand (31) einstückig ausgebildet sind.

3. Transformator nach einem der vorstehenden Ansprüche, dadurch gekennzeichnet, daß die erste Kammer (11) an ihrer der zweiten Kammer (12) zugewandten Seite eine erste Kammerwand (111) aufweist, daß die zweite Kammer (12) an ihrer der ersten Kammer (11) zugewandten Seite eine zweite Kammerwand (112) aufweist, daß die erste Kammerwand (111) und die zweite Kammerwand (112) parallel und in der Weise beabstandet zueinander ausgebildet sind, daß die erste Trennwand (31) im montierten Zustand mindestens in einem Teilbereich zwischen den Kammerwänden (111, 112) angeordnet ist.

4. Transformator nach einem der vorstehenden Ansprüche, dadurch gekennzeichnet, daß die Trennwand (31) U-förmig ausgebildet ist und daß die U-Schenkel der Trennwand (31) im montierten Zustand einen im Wicklungskörper (1) angeordneten Teil des Kerns (2) seitlich umschließen.

5. Transformator nach einem der vorstehenden Ansprüche, dadurch gekennzeichnet, daß die Abdeckkappe (3) mit zweiten Trennwänden (33) verbunden ist, die im montierten Zustand zwischen erster Kammer (11) und zweiter Kammer (12) einerseits und Kern (2) andererseits angeordnet sind.

6. Transformator nach Anspruch 5, dadurch gekennzeichnet, daß Abdeckkappe (3), erste Trennwand (31), Platte (32) und/oder zweite Trennwände (33) einstückig ausgebildet sind.

7. Transformator nach einem der vorstehenden Ansprüche, dadurch gekennzeichnet, daß der Wicklungskörper (1) ein erstes Kodierelement (14) aufweist, das mit einem zweiten Kodierelement (34) korrespondiert, das an der Abdeckkappe (3) oder einem mit der Abdeckkappe verbundenen Teil angeordnet ist.

8. Transformator nach einem der vorstehenden Ansprüche, dadurch gekennzeichnet, daß eine erste Luft- und Kriechstrecke zwischen der Primärwicklung und der Sekundärwicklung im montierten Zustand mindestens 4,5 mm, insbesondere 4,8 mm beträgt.

9. Transformator nach einem der vorstehenden Ansprüche, dadurch gekennzeichnet, daß die erste Luft- und Kriechstrecke entlang der Abdeckkappe (3) verläuft.

10. Transformator nach einem der vorstehenden Ansprüche, dadurch gekennzeichnet, daß die erste Luft- und Kriechstrecke entlang der ersten Kammerwand (111), der ersten Trennwand (31) und der zweiten Kammerwand (112) verläuft.

11. Transformator nach einem der vorstehenden Ansprüche, dadurch gekennzeichnet, daß eine zweite Luft- und Kriechstrecke zwischen Primärwicklung und Kern (2) einerseits und zwischen Sekundärwicklung und Kern (2) andererseits mindestens 2,0 mm, insbesondere 3 mm beträgt.

12. Transformator nach Anspruch 11, dadurch gekennzeichnet, daß die zweite Luft- und Kriechstrecke über die mit der Abdeckkappe (3) verbundenen zweiten Trennwände (33) und unter der Platte (32) verläuft.

13. Transformator nach einem der vorstehenden Ansprüche, dadurch gekennzeichnet, daß der Wicklungskörper (1) einen zum Kern (2) parallelen Isoliersteg (15) aufweist.

14. Transformator nach einem der vorstehenden Ansprüche, dadurch gekennzeichnet, daß an der Platte (32) Distanzfüße (35) angeordnet sind.

15. Transformator nach einem der vorstehenden Ansprüche, dadurch gekennzeichnet, daß die Wandstärke der ersten Kammerwand (111) und die Wandstärke der zweiten Kammerwand (112) jeweils 0,4 Millimeter beträgt.

16. Transformator nach einem der vorstehenden Ansprüche, dadurch gekennzeichnet, daß die Wandstärke der ersten Trennwand (31) 0,6 Millimeter beträgt.

## Claims

1. Transformer with at least one primary winding and at least one secondary winding, with a unipartite winding assembly (1), on which the primary winding is arranged in a first chamber (11) and on which the secondary winding is arranged in a second chamber (12) into which a core, in particular a ferrite core (2) can be inserted, and with a cover cap (3), the winding assembly (1) having a holding element (13) for a cover cap (3), the cover cap (3), being constructed with a first partition (31), which is arranged essentially perpendicular to the cover cap (3) and is arranged in the assembled state between the first chamber (11) and second chamber (12), characterized in that the cover cap (3) covers only a subregion of the primary winding and the secondary winding, in which subregion the primary winding and the secondary winding adjoin one another, and the cover cap (3) is connected to a plate (32) on which the core (2) is arranged in the assembled state.

2. Transformer according to Claim 1, characterized in that the cover cap (3) and first partition (31) are of unipartite construction.

3. Transformer according to one of the preceding claims, characterized in that the first chamber (11) has a first chamber wall (111) on its side facing the second chamber (12), in that the second chamber (12) has a second chamber wall (112) on its side facing the first chamber (11), and in that the first chamber wall (111) and the second chamber wall (112) are constructed parallel to and spaced apart from one another in the way that the first partition (31) is arranged in the assembled state at least in a subregion between the chamber walls (111, 112).

4. Transformer according to one of the preceding claims, characterized in that the partition (31) is of U-shaped construction, and in that, in the assembled state, the U-limbs of the partition (31) laterally surround a part of the core (2) which is arranged in the winding assembly (1).

5. Transformer according to one of the preceding claims, characterized in that the cover cap (3) is connected to second partitions (33) which in the assembled state are arranged between the first chamber (11) and second chamber (12), on the one hand, and core (2), on the other hand.

6. Transformer according to Claim 5, characterized in that the cover cap (3), first partition (31), plate (32) and/or second partitions (33) are of unipartite construction.

7. Transformer according to one of the preceding claims, characterized in that the winding assembly (1) has a first coder element (14) which corresponds to a second coder element (34) which is arranged on the cover cap (3) or on a part connected to the cover cap.

8. Transformer according to one of the preceding claims, characterized in that a first air clearance and leakage path between the primary winding and the secondary winding is at least 4.5 mm, in particular 4.8 mm, in the assembled state.

9. Transformer according to one of the preceding claims, characterized in that the first air clearance and leakage path runs along the cover cap (3).

10. Transformer according to one of the preceding claims, characterized in that the first air clearance and leakage path runs along the first chamber wall (111), the first partition (31) and the second chamber wall (112).

11. Transformer according to one of the preceding claims, characterized in that a second air clearance and leakage path is at least 2.0 mm, in particular 3 mm, between the primary winding and core (2), on the one hand, and between the secondary winding and core (2), on the other hand.

12. Transformer according to Claim 11, characterized in that the second air clearance and leakage path runs above the second partitions (33), which are connected to the cover cap (3) and below the plate (32).

13. Transformer according to one of the preceding claims, characterized in that the winding assembly (1) has an insulating web (15) parallel to the core (2).

14. Transformer according to one of the preceding claims, characterized in that spacer feet (35) are arranged on the plate (32).

15. Transformer according to one of the preceding claims, characterized in that the wall thickness of the first chamber wall (111), and the wall thickness of the second chamber wall (112) is in each case 0.4 millimetres.

16. Transformer according to one of the preceding claims, characterized in that the wall thickness of the first partition (31) is 0.6 millimetres.

## Revendications

1. Transformateur comprenant au moins un enroulement primaire et au moins un enroulement secondaire, une pièce (1) d'enroulement d'un seul tenant sur laquelle sont montés dans une première chambre (11) l'enroulement primaire et dans une seconde chambre (12) l'enroulement secondaire, pièce dans laquelle peut être introduit un noyau notamment un noyau (2) de ferrite, et un chapeau (3) de recouvrement, la pièce (1) d'enroulement comportant un élément (13) de réception d'un chapeau (3) de recouvrement, le chapeau (3) de recouvrement ayant une première cloison (31) disposée sensiblement perpendiculairement au chapeau (3) de recouvrement et interposée à l'état monté entre la première chambre (11) et la seconde chambre (12), caractérisé en ce que le chapeau (3) de recouvrement ne recouvre qu'une région partielle de l'enroulement primaire et de l'enroulement secondaire, région partielle dans laquelle l'enroulement primaire et l'enroulement secondaire sont adjacents et le chapeau (3) de recouvrement est relié à un plateau (32) sur lequel, à l'état monté, est monté le noyau (2).

2. Transformateur suivant la revendication 1, caractérisé en ce que le chapeau (3) de recouvrement et la première cloison (31) sont d'un seul tenant.

3. Transformateur suivant l'une des revendications précédentes, caractérisé en ce que la première chambre (11) comporte, sur son côté tourné vers la seconde chambre (12), une première paroi (111) de chambre, en ce que la seconde chambre (12) comporte, sur son côté tourné vers la première chambre (11), une deuxième paroi (112) de chambre, en ce que la première paroi (111) de chambre et la deuxième paroi (112) de chambre sont parallèles et sont à distance l'une de l'autre, de sorte que la première cloison (31) soit à l'état monté au moins dans une région partielle comprise entre les parois (111, 112) de chambre.

4. Transformateur suivant l'une des revendications précédentes, caractérisé en ce que la cloison (31) est en forme de U et en ce que les branches du U de la cloison (31) entourent latéralement à l'état monté une partie du noyau (2) qui est disposée dans la pièce (1) d'enroulement.

5. Transformateur suivant l'une des revendications précédentes, caractérisé en ce que le capuchon (3) de recouvrement est relié à deux cloisons (33) qui, à l'état monté, sont disposées entre la première chambre (11) et la seconde chambre (12),d'une part, et le noyau (2), d'autre part.

6. Transformateur suivant la revendication 5, caractérisé en ce que le chapeau (3) de recouvrement, la première cloison (31), le plateau (32) et/ou les deuxièmes cloisons (33) sont d'un seul tenant.

7. Transformateur suivant l'une des revendications précédentes, caractérisé en ce que la pièce (1) d'enroulement comporte un premier élément (14) de codage qui correspond à un second élément (34) de codage qui est disposé sur le chapeau (3) de recouvrement ou sur une pièce reliée au chapeau de recouvrement.

8. Transformateur suivant l'une des revendications précédentes, caractérisé en ce qu'un premier entrefer et zone de fuite entre l'enroulement primaire et l'enroulement secondaire est à l'état monté d'au moins 4,5 mm, notamment de 4, 8 mm.

9. Transformateur suivant l'une des revendications précédentes, caractérisé en ce que le premier entrefer et zone de fuite s'étend le long du chapeau (3) de recouvrement.

10. Transformateur suivant l'une des revendications précédentes, caractérisé en ce que le premier entrefer et zone de fuite s'étend le long de la première paroi (111) de chambre, de la première cloison (31) et de la deuxième paroi (112) de chambre.

11. Transformateur suivant l'une des revendications précédentes, caractérisé en ce qu'un deuxième entrefer et zone de fuite entre l'enroulement primaire et le noyau (2), d'une part, et entre l'enroulement secondaire et le noyau (2), d 'autre part, est d'au moins 2,0 mm, notamment de 3 mm.

12. Transformateur suivant la revendication 11, caractérisé en ce que le deuxième entrefer et zone de fuite s'étend au-dessus des deuxièmes cloisons reliées au chapeau (3) de recouvrement et en dessous du plateau (32).

13. Transformateur suivant l'une des revendications précédentes, caractérisé en ce que la pièce (1) d'enroulement comporte une âme (15) isolante parallèle au noyau (2).

14. Transformateur suivant l'une des revendications précédentes, caractérisé par des pieds (35) d'entretoisement montés sur le plateau (32).

15. Transformateur suivant l'une des revendications précédentes, caractérisé en ce que l'épaisseur de la première paroi (111) de chambre et l'épaisseur de la deuxième paroi (112) de chambre sont chacune de 0,4 mm.

16. Transformateur suivant l'une des revendications précédentes, caractérisé en ce que l'épaisseur de la première cloison (31) est de 0,6 mm.
